# EUROPÄISCHE PATENTSCHRIFT

(11) **EP 1 010 935 B1**
(45) Veröffentlichungstag und Bekanntmachung des Hinweises auf die Patenterteilung: **19.03.2003**
(21) Anmeldenummer: 99123881.7
(22) Anmeldetag: 02.12.1999
(51) Int. Cl.: F21V 14/08

(54) **Scheinwerfer für Fahrzeuge**
Vehicle headlamp
Projecteur pour véhicules

(30) Priorität: 17.12.1998 DE 19858225
(43) Veröffentlichungstag der Anmeldung: 21.06.2000
(73) Patentinhaber: Hella KG Hueck & Co., 59552 Lippstadt (DE)
(72) Erfinder: Lachmayer, Roland, Dr., 59505 Bad Sassendorf (DE); Freudenreich, Erwin, 59558 Lippstadt (DE); Korff, Detlef, 59557 Lippstadt (DE); Hendrischk, Wolfgang, 59494 Soest (DE)

(56) Entgegenhaltungen:
- EP-A- 0 590 454
- EP-A- 0 723 108
- EP-A- 0 864 804

## Beschreibung

Die Erfindung bezieht sich auf einen Scheinwerfer für Fahrzeuge mit einem schalenförmigen Reflektor, mit einer dem schalenförmigen Reflektor zugeordneten Lichtquelle, mit einer zwischen der Lichtquelle und einer Linse angeordneten und zur Erzeugung von mehreren abgeblendeten Lichtfiguren dienenden Blendenvorrichtung, welche eine feststehende Blende für Fernlicht und eine erste verstellbare Blende für asymmetrisches Abblendlicht aufweist.

Ein solcher Scheinwerfer für Fahrzeuge ist aus der EP 0 723 108 bekannt. Der schalenförmige Reflektor ist ellipsoidförmig gestaltet, und zwischen dem Reflektor und der Linse sind zwei Blenden angeordnet. Die eine Blende ist feststehend ausgeführt und weist eine Blendenkante für Fernlicht auf, während die andere Blende verstellbar ist und eine Blendenkante für asymmetrisches Licht aufweist. Die beiden Blenden sind plattenförmig ausgeführt, wobei die feststehende Blende und die andere Blende in ihrer Aktivstellung quer zur Lichtaustrittsrichtung verläuft. Die verstellbare Blende ist um eine Achse verstellbar, die benachbart und parallel zur feststehenden Blende verläuft, und überragt in ihrer Aktivstellung die Blendenkante der feststehenden Blende. Weiterhin ist ein asymmetrisches Licht für Rechts- und Linksverkehr erzeugbar. Dies ist durch ein Verschwenken der verstellbaren Blende in zwei Stellungen möglich. Dabei schwenkt die Blende um eine in Lichtaustrittsrichtung verlaufende Achse. Um die verstellbare Blende in die vorstehend beschriebenen vier Stellungen zu bewegen, sind eine bzw. mehrere aufwendig gebaute Verstelleinrichtungen notwendig. Außerdem ist eine genaue Positionierung der Blende bei den vier möglichen Einstellungen nicht sicher.

Bei dem aus der EP 0 864 804 bekannten Scheinwerfer für Fahrzeuge weist eine feststehende Blende eine Blendenkante für Fernlicht und eine verstellbare Blende eine Blendenkante für asymmetrisches Abblendlicht auf. Die verstellbare Blende ist an der feststehenden Blende um eine Achse verschwenkbar gelagert. Die Achse verläuft parallel zur optischen Achse des Reflektors und durch einen seitlichen Bereich der feststehenden Blende hindurch.

Aus der DE 39 03 631 C1 ist ein Scheinwerfer für Fahrzeuge bekannt geworden, bei dem eine feststehende Blende mit einer Blendenkante für asymmetrisches Licht und eine verstellbare Blende zwischen einem Reflektor und einer Linse angeordnet sind. Beide Blenden sind plattenförmig ausgeführt und verlaufen quer zur Lichtaustrittsrichtung. Die verstellbare Blende ist um eine Achse schwenkbar, die durch einen seitlichen Bereich der feststehenden Blende hindurch geht. In der inaktiven Stellung der verstellbaren Blende verläuft ihre Blendenkante unterhalb der Blendenkante der feststehenden Blende, während die verstellbare Blende in ihrer aktiven Stellung zusammen mit der feststehenden Blende eine Blendenkante für symmetrisches Licht aufweist.

Aufgabe der Erfindung ist es nun, den im Oberbegriff beschriebenen Scheinwerfer für Fahrzeuge derart zu gestalten, daß sowohl zwischen Fernlicht und asymmetrischem Licht (für Rechts- bzw. Linksverkehr) als auch zwischen Fernlicht und symmetrischem Licht schaltbar ist und trotzdem die Blende für symmetrisches Licht nur in zwei Stellungen verstellbar ist.

Diese Aufgabe wird nach der Erfindung dadurch gelöst, daß eine zweite verstellbare Blende der Blendenvorrichtung zur Erzeugung eines symmetrischen Lichts in der Aktivstellung der ersten Blende dient und, in Lichtaustrittsrichtung gesehen, in einen an die erste Blende angrenzenden Bereich verstellbar ist, der zur Erzeugung der weitreichenden Lichtstrahlen des asymmetrischen Lichts dient, wobei die erste und zweite Blende in ihrer Aktivstellung zur Erzeugung einer Hell-Dunkel-Grenze für das symmetrische Licht eine gemeinsame Blendenkante aufweisen und die zweite Blende mit ihrem unteren Rand zu einem Blendenkantenabschnitt der ersten Blende angrenzend verläuft. Bei nur zwei möglichen Einstellungen der verstellbaren Blende für asymmetrisches Licht ist eine genaue Positionierung der Blende in ihrer Aktivstellung sicher. Außerdem kann die Einstelleinrichtung der ersten Blende einfach ausgeführt sein, da nur zwei Einstellungen nötig sind. Die zweite Blende ist nur dann in ihre aktive Stellung zu verstellen, wenn zum Beispiel ein Fahrzeug für Rechtsverkehr vorübergehend in ein Land für Linksverkehr kommt. In der aktiven Stellung der ersten Blende besteht dann statt dem asymmetrischen Licht symmetrisches Licht. In der inaktiven Stellung der ersten Blende bleibt die zweite Blende in ihrer Stellung stehen und steht somit im Fernlichtkegel. Trotzdem wirkt sich die zweite Blende für das Fernlichtbündel nicht störend aus, da sie in Lichtaustrittsrichtung nur sehr schmal ausgeführt ist.

In diesem Zusammenhang ist es weiterhin vorteilhaft, wenn die zweite Blende stabförmig und im Querschnitt rechteckförmig ausgeführt ist und mit schmalen Seitenflächen quer zur Lichtaustrittsrichtung verläuft. Eine stabförmige Blende ist kostengünstig aus einem Blech herstellbar.

Die Blendenvorrichtung ist einfach aufgebaut, wenn die erste, zweite und die feststehende Blende in ihrer Hauptausdehnung quer zur optischen Achse des Reflektors verlaufen, wobei die erste und zweite Blende in ihrer inaktiven Stellung unterhalb der Blendenkante der feststehenden Blende angeordnet sind. Die feststehende Blende kann so großflächig ausgeführt sein, daß sie mit ihrem äußeren Rand an dem vorderen Rand des Reflektors befestigt ist. Dadurch bilden die feststehende Blende und der Reflektor eine stabile Einheit.

Die Blenden sind genau zueinander positionierbar, wenn die erste und die zweite Blende an der feststehenden Blende verstellbar gelagert sind. Die Blenden bilden somit eine an dem Reflektor festsetzbare Baueinheit. In diesem Zusammenhang ist es weiterhin vorteilhaft, wenn die erste und zweite Blende um beabstandete Achsen schwenkbar sind, die parallel zur optischen Achse verlaufen und durch einen seitlichen Bereich der feststehenden Blende hindurch gehen. Dadurch baut die Blendenvorrichtung sehr kompakt, insbesondere dann, wenn die zweite Blende zwischen der ersten und der feststehenden Blende angeordnet ist. Die Blendenvorrichtung ist kostengünstig herstellbar, wenn die erste Blende durch einen elektrischen Aktor und die zweite Blende durch eine manuell betätigbare Rastvorrichtung in eine aktive und inaktive Stellung schwenkbar sind. Die manuelle Rastvorrichtung für die zweite Blende ist sinnvoll, da diese in der Regel nur sehr selten benutzt wird.

Ein Ausführungsbeispiel nach der Erfindung ist in der Zeichnung dargestellt, und zwar zeigt
Figur 1 in einer perspektivischen Ansicht einen Scheinwerfer für Fahrzeuge mit einer zwischen einem schalenförmigen Reflektor und einer Linse angeordneten Blendenvorrichtung;
Figur 2 eine Ansicht aus Richtung X in Figur 1 auf die Blendenvorrichtung, bei der eine erste verstellbare Blende in einer aktiven Stellung zur Erzeugung eines asymmetrischen Lichts dient;
Figur 3 eine Ansicht aus Richtung X in Figur 1 auf die Blendenvorrichtung, bei der die erste Blende inaktiv ist und eine feststehende Blende zur Erzeugung eines Fernlichtbündels dient und bei der eine schmale zweite verstellbare Blende oberhalb und in einem Abstand zur Blendenkante für Fernlicht angeordnet ist;
Figur 4 eine Ansicht aus Richtung X in Figur 1 auf die Blendenvorrichtung, bei der die erste und zweite Blende in ihrer aktiven Stellung angeordnet sind und usammen eine Blendenkante für symmetrisches Licht bilden, und
Figur 5 in einer Teilansicht einen Schnitt durch ein Schwenklager, welches zwischen der ersten und der feststehenden Blende besteht.

Der Scheinwerfer für Fahrzeuge besteht aus einem Projektionsmodul, welches in ein Scheinwerfergehäuse (nicht dargestellt) einsetzbar ist. Das Projektionsmodul weist einen ellipsoidförmigen Reflektor (1) auf. Der Reflektor ist aus Magnesiumdruckguß hergestellt und trägt die von einer Gasentladungslampe gebildete Lichtquelle, welche in einem Brennort des Reflektors (1) angeordnet ist. Auf der Rückseite des Reflektors (1) ist ein elektrischer Anschlußstecker (14) und ein Haltering (15) für die Gasentladungslampe angeordnet. Der Reflektor (1) trägt an seinem vorderen Rand (16) einen tischförmigen Linsenhalter (17). Der Linsenhalter (17) ist mit dem freien Ende seiner Tischbeine an dem vorderen Rand (16) des Reflektors mittels Schrauben befestigt. In eine zentrale Öffnung des Linsenhalters ist eine Linse (18) angeordnet. Eine zwischen der Linse (18) und der Lichtquelle (2) angeordnete Blendenvorrichtung weist eine feststehende Blende (3), eine erste verstellbare Blende (4) und eine zweite verstellbare Blende (5) auf. Die feststehende Blende (3) und die erste Blende (4) sind plattenförmig und aus Blech hergestellt. Die feststehende Blende (3) ist mit ihrem äußeren umlaufenden Rand an dem vorderen Rand (16) des Reflektors (1) befestigt. Die feststehende Blende (3) weist eine nach unten durchgebogene Blendenkante (9) für Fernlicht auf. Die erste verstellbare Blende (4) ist ebenfalls plattenförmig und aus Blech hergestellt. Die erste Blende dient zur Erzeugung eines asymmetrischen Abblendlichts und weist einen auf höherem Niveau und niedrigerem Niveau verlaufenden Kantenabschnitt (19 bzw. 8) auf. An den auf niedrigerem Niveau verlaufenden Kantenabschnitt (6) grenzt der Bereich an, welcher zur Erzeugung des weiterreichenden Lichtteils des asymmetrischen Lichts dient. Die erste Blende (4) ist um eine Achse (10) verschwenkbar, welche parallel zur optischen Achse des Reflektors (1) verläuft und durch einen seitlichen Bereich der feststehenden Blende (3) hindurch geht. Unterhalb der ersten Blende ist ein an der feststehenden Blende befestigter elektrischer Aktor (12) angeordnet. Der elektrische Aktor ist über einen Stößel (20) mit der ersten Blende gekoppelt. Durch den Aktor (12) ist die erste Blende in eine aktive Stellung, in welcher ihre Blendenkante zur Erzeugung des asymmetrischen Lichts dient, und in eine inaktive Stellung, in welcher ihre Blendenkante unterhalb der Blendenkante (9) der feststehenden Blende (3) angeordnet ist, verstellbar. Eine zweite verstellbare Blende (5) ist zwischen der feststehenden Blende (3) und der ersten Blende (4) angeordnet. Die zweite Blende (5) ist stabförmig und im Querschnitt rechteckförmig ausgeführt. Die zweite Blende (5) besteht ebenfalls, wie die beiden anderen Blenden (3, 4), aus Blech. Die zweite Blende (5) ist um eine Achse (11) verschwenkbar an der feststehenden Blende (3) gelagert. Die Achse (11) verläuft benachbart zur Achse (10) und geht durch den äußeren Rand der feststehenden Blende (3) hindurch. Die Achse (11) ist durch ein Schwenklager und eine Rastvorrichtung (13) gebildet. Die Rastvorrichtung (13) ist von Hand zugänglich und ermöglicht es, die zweite Blende (5) in eine aktive und inaktive Stellung zu verschwenken. In der inaktiven Stellung verläuft die zweite Blende unterhalb der Blendenkante (9) für Fernlicht, während sie in der aktiven Stellung in einem Abstand oberhalb der Blendenkante (9) für Fernlicht verläuft. Die zweite Blende (5) und die erste Blende (4) erzeugen zusammen in der aktiven Stellung eine Blendenkante (7) zur Erzeugung eines symmetrischen Abblendlichts. Bei inaktiver erster Blende (4) steht die aktive zweite Blende (5) im Fernlichtbündel.

### Bezugszeichenliste

### Scheinwerfer für Fahrzeuge

- 1: Reflektor
- 2: Lichtquelle
- 3: feststehende Blende
- 4: erste Blende
- 5: zweite Blende
- 6: Bereich
- 7: Blendenkante
- 8: Kantenabschnitt
- 9: Blendenkante
- 10: Achse
- 11: Achse
- 12: Aktor
- 13: Rastvorrichtung
- 14: elektrischer Anschlußstecker
- 15: Haltering
- 16: vorderer Rand
- 17: Linsenhalter
- 18: Linse
- 19: Kantenabschnitt
- 20: Stößel

## Patentansprüche

1. Scheinwerfer für Fahrzeuge mit einem schalenförmigen Reflektor (1), mit einer dem schalenförmigen Reflektor (1) zugeordneten Lichtquelle (2), mit einer zwischen der Lichtquelle (2) und einer Linse (18) angeordneten und zur Erzeugung von mehreren abgeblendeten Lichtfiguren dienenden Blendenvorrichtung, welche eine feststehende Blende (3) für Fernlicht und eine erste verstellbare Blende (4) für asymmetrisches Abblendlicht aufweist, **dadurch gekennzeichnet, daß** eine zweite verstellbare Blende (5) der Blendenvorrichtung in der Aktivstellung der ersten Blende (4) zur Erzeugung eines symmetrischen Lichtes dient und, in Lichtaustrittsrichtung gesehen, in einen an die erste Blende (4) angrenzenden Bereich (6) verstellbar ist, der zur Erzeugung der weitreichenden Lichtstrahlen des asymmetrischen Lichts dient, wobei die erste und zweite Blende (4, 5) in ihrer Aktivstellung zur Erzeugung einer Hell-Dunkel-Grenze für das symmetrische Licht eine gemeinsame Blendenkante (7) aufweisen und die zweite Blende (5) mit ihrem unteren Rand zu einem Blendenkantenabschnitt (8) der ersten Blende (4) angrenzend verläuft.

2. Scheinwerfer nach Anspruch 1, **dadurch gekennzeichnet, daß** die zweite Blende (5) stabförmig ausgeführt ist.

3. Scheinwerfer für Fahrzeuge nach Anspruch 1 oder 2, **dadurch gekennzeichnet, daß** die stabförmige zweite Blende (5) im Querschnitt rechteckförmig ausgeführt ist und mit schmalen Seitenflächen quer zur Lichtaustrittsrichtung verläuft.

4. Scheinwerfer für Fahrzeuge nach einem der Ansprüche 1 bis 3, **dadurch gekennzeichnet, daß** die erste, die zweite und die feststehende Blende (4, 5 und 3) in ihren Hauptausdehnungen quer zur optischen Achse des Reflektors (1) verlaufen, wobei die erste und die zweite Blende (4, 5) in ihrer aktiven Stellung unterhalb der Blendenkante (9) der feststehenden Blende (3) angeordnet sind.

5. Scheinwerfer für Fahrzeuge nach einem der Ansprüche 1 bis 4, **dadurch gekennzeichnet, daß** die erste und zweite Blende (4, 5) an der feststehenden Blende (3) verstellbar gelagert sind.

6. Scheinwerfer für Fahrzeuge nach einem der Ansprüche 1 bis 5, **dadurch gekennzeichnet, daß** die erste und zweite Blende (4, 5) jeweils über ein separates Schwenklager mit der feststehenden Blende (3) verbunden sind.

7. Scheinwerfer für Fahrzeuge nach Anspruch 6, **dadurch gekennzeichnet, daß** die erste und zweite Blende (4, 5) um eine Achse (10 bzw. 11) schwenkbar sind, die parallel zur optischen Achse des Reflektors (1) verlaufen.

8. Scheinwerfer für Fahrzeuge nach einem der Ansprüche 1 bis 7, **dadurch gekennzeichnet, daß** die erste und zweite Blende (4, 5) durch einen seitlichen Bereich der feststehenden Blende hindurch verlaufen und mit ihrem freien Ende von diesem seitlichen Bereich wegweisen.

9. Scheinwerfer für Fahrzeuge nach einem der Ansprüche 1 bis 8, **dadurch gekennzeichnet, daß** die zweite Blende (5) zwischen der ersten und der feststehenden Blende (4 und 3) angeordnet ist.

10. Scheinwerfer für Fahrzeuge nach einem der Ansprüche 1 bis 9, **dadurch gekennzeichnet, daß** die erste Blende (3) durch einen elektrischen Aktor (12) und die zweite Blende (5) durch eine manuell betätigbare Rastvorrichtung (13) in eine aktive und inaktive Stellung schwenkbar sind.

## Claims

1. A headlamp for vehicles, comprising a dish-shaped reflector (1), comprising a light source (2) associated with the disc-shaped reflector (1), and comprising a screening device which is disposed between the light source (2) and a lens (18), which screening device is employed for the production of a plurality of dipped optical figures and which comprises a fixed screen (3) for main beam and a first, adjustable screen (4) for an asymmetric dipped beam, **characterised in that** in the active position of the first screen (4) a second adjustable screen (5) of the screening device is employed for producing a symmetrical beam, and, as seen in the direction of light emergence, can be moved into a region (6) which adjoins the first screen (4) and which is employed for producing the long-range light rays of the asymmetric beam, wherein in their active position the first and second screens (4, 5) have a common screen edge (7) for producing a light-dark boundary for the symmetrical beam and the second screen (5) extends with its lower edge adjacent to a screen edge section (8) of the first screen (4).

2. A headlamp according to claim 1, **characterised in that** the second screen (5) is of rod-like construction.

3. A headlamp for vehicles according to claim 1 or 2, **characterised in that** the rod-like second screen (5) is rectangular in cross-section and narrow side faces thereof extend transversely to the direction of light emergence.

4. A headlamp for vehicles according to any one of claims 1 to 3, **characterised in that** the major dimensions of the first, second and fixed screens (4, 5 and 3) extend transversely to the optical axis of the reflector (1), wherein in their active position the first and second screens (4, 5) are disposed underneath the screen edge (9) of the fixed screen (3).

5. A headlamp for vehicles according to any one of claims 1 to 4, **characterised in that** the first and second screens (4, 5) are adjustably mounted on the fixed screen (3).

6. A headlamp for vehicles according to any one of claims 1 to 5, **characterised in that** the first and second screens (4, 5) are each joined to the fixed screen (3) by a separate swivel bearing.

7. A headlamp for vehicles according to claim 6, **characterised in that** the first and second screens (4, 5) can be swivelled about axes (10 and 11, respectively) which are parallel to the optical axis of the reflector (1).

8. A headlamp for vehicles according to any one of claims 1 to 7, **characterised in that** the first and second screens can be swivelled about spaced-apart axes (10, 11) which are parallel to the optical axis and which pass through a side region of the fixed screen.

9. A headlamp for vehicles according to any one of claims 1 to 8, **characterised in that** the second screen (5) is disposed between the first and the fixed screens (4 and 3).

10. A headlamp for vehicles according to any one of claims 1 to 9, **characterised in that** the first screen (3) can be swivelled into an active and inactive position by an electrical actuator (12) and the second screen (5) can be swivelled into an active and inactive position by a manually operated locking device (13).

## Revendications

1. Projecteur pour véhicules comportant un réflecteur (1) en forme de coque, une source lumineuse (2) associée au réflecteur (1) en forme de coque, un dispositif de cache agencé entre la source lumineuse (2) et une lentille (18) et servant à engendrer plusieurs figures lumineuses de feu de croisement, lequel présente un cache fixe (3) pour le feu de route et un premier cache (4) réglable pour un feu de croisement asymétrique, **caractérisé en ce qu'**un deuxième cache (5) réglable du dispositif de cache sert, dans la position active du premier cache (4), à engendrer une lumière symétrique et, vu en direction de sortie de la lumière, peut être déplacé dans une région (6) adjacente au premier cache (4), laquelle sert à engendrer les rayons lumineux à longue portée de la lumière asymétrique, le premier cache (4) et le deuxième cache (5) présentant dans leur position active pour engendrer une limite de clair-obscur pour la lumière symétrique une arête de cache (7) commune, et le deuxième cache (5) s'étendant avec son bord inférieur de manière contiguë par rapport à un tronçon d'arête de cache (8) du premier cache (4).

2. Projecteur selon la revendication 1, **caractérisé en ce que** le deuxième cache (5) est réalisé en forme de barre.

3. Projecteur pour véhicules selon l'une ou l'autre des revendications 1 et 2, **caractérisé en ce que** le deuxième cache (5) en forme de barre est réalisé à section transversale rectangulaire et s'étend avec ses petites surfaces latérales transversalement à la direction de sortie de lumière.

4. Projecteur pour véhicules selon l'une des revendications 1 à 3, **caractérisé en ce que** le premier cache (4), le deuxième cache (5) et le cache fixe (3) s'étendent dans leurs extensions principales transversalement à l'axe optique du réflecteur (1), le premier cache (4) et le deuxième cache (5) étant agencés dans leur position active en dessous des arêtes de cache (9) du cache fixe (3).

5. Projecteur pour véhicules selon l'une des revendications 1 à 4, **caractérisé en ce que** le premier cache (4) et le deuxième cache (5) sont montés réglables sur le cache fixe (3).

6. Projecteur pour véhicules selon l'une des revendications 1 à 5, **caractérisé en ce que** le premier cache (4) et le deuxième cache (5) sont reliés chacun au cache fixe (3) via un palier de pivotement séparé.

7. Projecteur pour véhicules selon la revendication 6, **caractérisé en ce que** le premier cache (4) et le deuxième cache (5) peuvent pivoter autour d'un axe respectif (10, 11) qui est parallèle à l'axe optique du réflecteur (1).

8. Projecteur pour véhicules selon l'une des revendications 1 à 7, **caractérisé en ce que** le premier cache (4) et le deuxième cache (5) s'étendent à travers une région latérale du cache fixe, et avec leur extrémité libre, ils sont détournés de cette région latérale.

9. Projecteur pour véhicules selon l'une des revendications 1 à 8, **caractérisé en ce que** le deuxième cache (5) est agencé entre le premier cache (4) et le cache fixe (3).

10. Projecteur pour véhicules selon l'une des revendications 1 à 9, **caractérisé en ce que** le premier cache (4) peut être pivoté par un acteur électrique (12) et le deuxième cache (5) peut être pivoté par un dispositif d'enclenchement (13) à actionnement manuel, jusque dans une position active et jusque dans une position inactive.
